# EUROPÄISCHE PATENTSCHRIFT

(11) **EP 2 888 520 B1**
(45) Veröffentlichungstag und Bekanntmachung des Hinweises auf die Patenterteilung: **30.09.2020**
(21) Anmeldenummer: 13762368.2
(22) Anmeldetag: 07.08.2013
(51) Int. Cl.: F21S 41/147, F21S 41/19, F21S 41/39, F21S 41/148, F21S 41/151

(54) **LICHTMODUL FÜR EIN KRAFTFAHRZEUG**
LIGHTING MODULE FOR A MOTOR VEHICLE
MODULE D'ÉCLAIRAGE POUR VÉHICULE À MOTEUR

(30) Priorität: 23.08.2012 AT 503352012
(43) Veröffentlichungstag der Anmeldung: 01.07.2015
(73) Patentinhaber: ZKW Group GmbH, 3250 Wieselburg (AT)
(72) Erfinder: JACKL, Christian, A-3250 Wieselburg (AT); HAUER, Clemens, A-3261 Steinakirchen am Forst (AT)
(74) Vertreter: Patentanwaltskanzlei Matschnig & Forsthuber OG
(86) Internationale Anmeldenummer: PCT/AT2013/050153
(87) Internationale Veröffentlichungsnummer: WO 2014/028955

(56) Entgegenhaltungen:
- DE-A1-102006 034 781
- JP-A- 2008 108 613
- JP-A- 2010 182 486

## Beschreibung

Die Erfindung betrifft ein Lichtmodul für ein Kraftfahrzeug bzw. für einen Kraftfahrzeug-Scheinwerfer, wobei das Lichtmodul umfasst:
-) einen Kühlkörper;
-) eine Trägerplatte für zumindest eine Lichtquelle;
-) zumindest eine auf der Trägerplatte angeordnete Lichtquelle;
-) einen lichtformenden Körper, beispielsweise einen Reflektor;
wobei die Trägerplatte auf dem Kühlkörper befestigt ist, wobei die Trägerplatte ein oder mehrere Referenzpositionen zum Referenzieren eines lichtformenden Körpers aufweist, und wobei der lichtformende Körper einen Befestigungssockel aufweist, mittels welchem Befestigungssockel der lichtformende Körper an der zumindest einen Referenzposition der Trägerplatte referenzierbar ist.

Weiters betrifft die Erfindung einen Fahrzeugscheinwerfer mit zumindest einem oben genannten Lichtmodul.

Zur Erzeugung einer gewünschten Lichtverteilung in dem Bereich vor bzw. hinter einem Fahrzeug weist ein Lichtmodul für einen Fahrzeugscheinwerfer bzw. ein Fahrzeugscheinwerfer ein oder mehrere Lichtquellen sowie einen oder mehrere Licht formende Körper, beispielsweise einen oder mehrere Reflektoren auf. Aus der Lichtquelle austretendes Licht wird von einem solchen Reflektor als gewünschtes Lichtbild in einen Bereich vor dem Fahrzeug, in welches der Fahrzeugscheinwerfer eingebaut ist, abgestrahlt.

Um ein optimales und insbesondere gesetzeskonformes Lichtbild erzeugen zu können, kommt der exakten Positionierung der Lichtquelle in Bezug auf den Reflektor besondere Bedeutung zu. Beispielsweise dürfen bei der Verwendung von LED-Lichtquellen, welche eine oder mehrere Leuchtdioden als Licht emittierende Elemente aufweisen, die Abweichungen von der Sollposition nur im 1/10 mm-Bereich liegen, d.h. Reflektor und LED-Lichtquelle(n) müssen äußerst exakt zueinander positioniert werden.

Ein eingangs beschriebenes Lichtmodul ermöglicht ein exaktes und gleichzeitig einfaches Zusammenbauen eines Lichtmoduls.

Die Druckschrift JP 2008 108613 A offenbart ein gattungsgemäßes Lichtmodul, wobei der lichtformende Körper ein Reflektor ist.

Es ist eine Aufgabe der Erfindung, ein Lichtmodul dahingehend zu verbessern, dass ein noch besseres und einfacheres Positionieren und insbesondere zuverlässiges Befestigen des Licht formenden Körpers an der Trägerplatte zu ermöglichen.

Diese Aufgabe wird mit einem eingangs genannten Lichtmodul dadurch gelöst, dass erfindungsgemäß dem Befestigungssockel zumindest ein Rückstellelement zugeordnet ist, mittels welchem der Befestigungssockel zumindest temporär in seiner Referenzposition in Bezug auf die Trägerplatte befestigbar ist.

Die Referenzpositionen können beispielsweise nach dem Positionieren der zumindest einen Lichtquelle auf der Trägerplatte angebracht werden, sodass der licht formende Körper durch Ausrichten an diesen Referenzpositionen möglichst exakt in Bezug auf die zumindest eine Lichtquelle positioniert werden kann.

Es kann aber auch vorgesehen sein, dass vorerst die Referenzpositionen an der Trägerplatte angebracht und anschließend, in Abhängigkeit von deren exakter Lage die zumindest eine Lichtquelle auf der Trägerplatte angebracht wird.

Der licht formende Körper kann in diesen Referenzpositionen exakt zu der zumindest einen Lichtquelle positioniert werden und wird mittels des zumindest einen Rückstellelementes zumindest temporär, bis zu seiner endgültigen Fixierung, in dieser Position gehalten.

Um einen guten Wärmeübergang von der Trägerplatte auf den Kühlkörper zu gewährleisten, ist vorteilhafterweise die Trägerplatte mit dem Kühlkörper verklebt.

Bei einer konkreten Ausführungsform, bei welcher ein exaktes Positionieren des licht formenden Körpers besonders wichtig ist, ist vorgesehen, dass die zumindest eine Lichtquelle eine LED-Lichtquelle ist, welche eine oder mehrere Leuchtdioden aufweist, und dass die Trägerplatte eine Leiterplatte (LED-Print) für die zumindest eine LED-Lichtquelle ist. Die zumindest eine LED-Lichtquelle ist dabei mit der Leiterplatte vorzugsweise verlötet.

Erfindungsgemäß ist es vorgesehen, dass das zumindest eine Rückstellelement in der Referenzposition des Befestigungssockels - und somit in der Referenzposition des Reflektors - zwischen dem Befestigungssockel und einem Anschlagbereich des Kühlkörpers vorgespannt ist, derart, dass der Befestigungssockel in seiner Referenzposition in Bezug auf die Trägerplatte gehalten ist.

Vorteilhafterweise ist vorgesehen, dass zumindest ein, vorzugsweise zwei Befestigungselemente zum Befestigen des Befestigungssockels an dem Kühlkörper vorgesehen ist/ sind.

Beispielsweise ist dabei vorgesehen, dass das zumindest eine Befestigungselement eine Feder, z.B. eine Blechfeder, ist, welche vorzugsweise in Form einer Bügelfeder ausgebildet ist, welche beispielsweise auf den Befestigungssockel und den Kühlkörper aufgeklipst wird und/ oder an diesen Bauteilen eingehängt wird.

Damit wird eine stabile, exakte und bei Bedarf wieder lösbare Befestigung des licht formenden Körpers in Bezug auf die zumindest eine Lichtquelle geschaffen.

Weiters ist es von Vorteil, wenn das Rückstellelement zumindest ein Federelement umfasst. Diese eine oder die mehreren Federn (etwa Druckfedern) halten den licht formenden Körper solange in seiner Referenzposition, bis dieser mit den Befestigungselementen fixiert wird.

Einfach im Zusammenbau und stabil ist es, wenn das zumindest eine Federelement einstückig mit dem Befestigungssockel ausgebildet ist.

Für eine exakte Positionierung des licht formenden Körpers ist es von Vorteil, wenn die Referenzpositionen in Bezug auf die geometrische Mitte der zumindest einen Lichtquelle oder auf den hellsten Bereich der zumindest einen Lichtquelle auf der Trägerplatte angeordnet sind.

Diese Bereiche können beispielsweise mit einer Kamera ermittelt werden.

Weiters ist bei konkreten Ausführungsformen vorgesehen, dass die eine oder die mehreren Referenzpositionen in Form von einer oder mehreren Löchern, beispielsweise Langlöchern, und/oder in Form von einer oder mehreren, vorzugsweise geradlinig verlaufenden Referenzkanten ausgebildet ist.

Beispielsweise kann vorgesehen sein, dass die Referenzpositionen gebohrt und/oder gefräst sind.

Die Referenzpositionen können grundsätzlich in Form von Stegen, Bohrungen, Auf- bzw. Anlageflächen, Langlöchern, Anschlägen etc. ausgebildet sein.

Je nach Anwendung und Ausgestaltung des licht formenden Körpers wird die geeignete Referenzfläche/Kante/Loch erstellt, die den licht formenden Körper in eine klar definierte Lage bringt. Ein Langloch dient etwa dazu, dass der licht formende Körper sich nicht mehr seitlich (links/rechts) verschieben lässt, während beispielsweise Kanten die Bewegung des licht formenden Körper in eine bestimmte Richtung, etwa in Richtung zu der Lichtquelle hin begrenzen.

Schließlich ist bei einer konkreten Ausführungsform der Erfindung noch vorgesehen, dass der Kühlkörper zwei Abschnitte aufweist, welche vorzugsweise rechtwinkelig zueinander stehen, und wobei die Trägerplatte auf einem der Abschnitte angeordnet ist. Vorzugsweise ist der Anschlagbereich für das Rückstellelement an einem der beiden Abschnitte, vorzugsweise an beiden Abschnitten angebracht, z.B. ist er mit diesem oder diesen Abschnitten einstückig ausgebildet.

Im Folgenden ist die Erfindung an Hand der Zeichnung näher erörtert. In dieser zeigt
Fig. 1 eine Trägerplatte mit darauf angeordneter Lichtquelle,
Fig. 2 einen Kühlkörper für ein erfindungsgemäßes Lichtmodul,
Fig. 3 einen Reflektor in einer Ansicht von schräg unten,
Fig. 4 den Reflektor aus Figur 3 in einer Ansicht von schräg oben,
Fig. 5 den Reflektor aus Figur 3 und 4, positioniert an einer Trägerplatte, in einer Seitenansicht,
Fig. 6 die Anordnung aus Figur 5, in einer Ansicht von der gegenüberliegenden Seite,
Fig. 7 eine Ansicht der Trägerplatte von unten mit positioniertem Reflektor,
Fig. 8 eine Ansicht auf die Trägerplatte mit angesetztem Reflektor von schräg oben,
Fig. 9 eine Ansicht eines an einem Kühlkörper in Bezug auf die Trägerplatte befestigten von schräg oben, und
Fig. 10 die Anordnung aus Figur 9 in einer Ansicht von schräg unten.

Figur 1 zeigt eine Trägerplatte 3, hier eine Leiterplatte (LED-Print), auf welcher eine Lichtquelle 2 angebracht ist.

Bei der gezeigten Variante ist die Lichtquelle 2 eine LED-Lichtquelle, welche hier zwei Leuchtdioden aufweist. Entsprechend ist, wie oben schon erwähnt, die Trägerplatte 3 eine Leiterplatte für die LED-Lichtquelle 2. Vorzugsweise ist dabei die LED-Lichtquelle 2 mit der Leiterplatte 3 verlötet.

Weiters weist die Trägerplatte 3 mehrere Referenzpositionen 4 für einen Reflektor 1 auf, wobei die Lage der Referenzpositionen 4 von der Position der LED-Lichtquelle 2 abhängt.

Dazu wird beispielsweise die geometrische Mitte der LED-Lichtquelle 2 oder der hellste Bereich der LED-Lichtquelle 2, beispielsweise mit einer Kamera ermittelt, und das Anordnen der Referenzpositionen erfolgt dann vorzugsweise unter Berücksichtigung der geometrischen Mitte der LED-Lichtquelle 2 oder des hellsten Bereiches der LED-Lichtquelle 2.

Bei den Referenzpositionen 4 handelt es sich in dem gezeigten Beispiel um ein an einer Seite offenes Langloch 4a sowie um zwei geradlinig verlaufende Referenzkanten bzw. Referenzebenen 4b. Die Referenzpositionen 4 werden beispielsweise gebohrt, gefräst oder auf andere Art und Weise gefertigt.

Weiters ist in Figur 1 noch ein Steckergehäuse 5 für die elektrische Kontaktierung der LED-Lichtquelle 2 gezeigt.

An den Referenzpositionen 4 wird der Reflektor 1 referenziert, d.h. an der Trägerplatte 3 ausgerichtet und positioniert, wie dies in den Figuren 5 - 8 aus verschiedenen Ansichten dargestellt ist.

Der Reflektor 1 verfügt dabei, wie dies insbesondere auch in den Figuren 3 und 4 gut zu erkennen ist, in der gezeigten Ausführungsform über einen Befestigungssockel 1', der mit den entsprechenden, zu den Referenzpositionen 4a, 4b korrespondierenden Ausformungen, beispielsweise einem Fortsatz 1a, welcher in dem Langloch 4a angeordnet wird, sowie von Sockelflächen bzw. Sockelebenen 1b, welche zur Anlage an den Referenzflächen 4b der Trägerplatte 3 gelangen, ausgestattet ist.

In den Figuren 5 und 6 ist die Referenzierung des Reflektors bzw. des Reflektorsockels 1' an den Referenzflächen 4b mit seinen Abschnitten 1b gut zu erkennen, während die Figuren 5 und 6 zeigen, wie der Reflektor 1 bzw. der Sockel 1' mit dem Fortsatz 1a in dem Langloch 4a positioniert ist.

Auf diese Weise ist der Reflektor 1 in der gewünschten Position in Bezug auf die auf der Trägerplatte 3 angeordnete LED-Lichtquelle 1 an der Trägerplatte 3 positioniert und wird an der Trägerplatte 3 bzw. in Bezug auf die Trägerplatte 3 befestigt, wie dies weiter unten beschrieben ist.

Durch die Referenzpositionen 4a, 4b nimmt der Reflektor 1 die gewünschte Position ein. In dieser Position kann der Reflektor 1 temporärer mit einem Rückstellelement 7, beispielsweise in Form von einer Feder (etwa einer Druckfedern) temporär fixiert werden; das Rückstellelement 7 hält dabei den Reflektor 1 bzw. allgemein den licht formenden Körper solange in seiner Referenzposition (gewünschten Position), bis dieser endgültig fixiert wird.

Figur 9 zeigt in diesem Zusammenhang ein erfindungsgemäßes Lichtmodul 10. Die Trägerplatte 3 ist an dem Kühlkörper 6 befestigt, beispielsweise mit diesem verklebt.

Der Kühlkörper 6, welcher auch in Figur 2 dargestellt ist, weist zwei Abschnitte 6a, 6a' auf, welche rechtwinkelig zueinander stehen. Die Trägerplatte 3 ist auf einem der beiden Abschnitte 6a angeordnet, beispielsweise mit diesem verklebt. Weiters weist der Kühlkörper 6 einen Anschlagbereich 6b für das Rückstellelement 7 auf, welcher Anschlagbereich 6b beispielsweise einstückig mit den beiden Abschnitten 6a, 6a' ausgebildet ist.

Bei einem Positionieren des Reflektors 1 liegt das Rückstellelement 7 an dem Anschlagbereich 6b an und wird zusammengedrückt, d.h. das Rückstellelement 7 ist zwischen dem Abschnitt 6b und dem Befestigungssockel 1' vorgespannt, sodass der Befestigungssockel 1' in die Referenzpositionen 4a, 4b gedrückt wird. Auf diese Weise wird der der Reflektor 1 in dieser Position zumindest vorübergehend gehalten.

Das Rückstellelement 7 ist vorzugsweise, wie dargestellt, einstückig mit dem Reflektor 1, insbesondere mit dessen Befestigungssockel 1' verbunden.

Zur dauerhaften (gegebenenfalls aber lösbaren) Befestigung des Reflektors 1 ist vorgesehen, dass der Reflektor 1 mit zwei Befestigungselementen 8 an dem Kühlkörper 6 (in dem gezeigten Beispiel an Abschnitt 6a des Kühlkörpers 6, an welchem die Trägerplatte 3 befestigt ist), befestigt wird. Dies ist schematisch in Figur 9 und 10 gezeigt.

Konkret wird dabei der Reflektor 1 mit seinem Befestigungssockel 1' an dem Kühlkörper 6 befestigt, sodass eine stabile Befestigung entsteht.

Wie in Figur 3 noch zu erkennen ist, verfügt der Reflektor 1 bzw. sein Befestigungssockel 1' über eine erste, hier innere Auflagefläche 1c, mittels welcher der Sockel 1' auf der Platine aufliegt, sowie eine zweite, hier äußere Auflagefläche 1d, mittels welcher der Sockel 1' auf dem Kühlkörper 6, d.h. auf dem Abschnitt 6a des Kühlkörpers 6 aufliegt. Auf diese Weise kann der Abstand der Reflektorfläche zu der zumindest einen Lichtquelle zuverlässig eingestellt werden.

Die Befestigungselemente 8 sind beispielsweise als Federn, z.B. als Blechfedern ausgebildet, welche Federn vorzugsweise in Form von Bügelfedern ausgebildet sind. Die Federn werden auf den Kühlkörper 6 und den Befestigungssockel 1' bei dieser Ausführungsform vorzugsweise aufgeklipst, der Sockel 1' weist zusätzlich beispielsweise wie in Figur 9 und 10 gezeigt noch schlitzförmige Öffnungen zum Einhängen der Befestigungselemente 8 auf.

Das Lichtmodul 10 ist hier der besseren Übersichtlichkeit halber mit einem dezidierten, nur dem gezeigten Lichtmodul 10 zugeordneten Kühlkörper 6 dargestellt. In der Praxis kann aber auch vorgesehen sein, dass ein Kühlkörper für mehrere Lichtmodule vorgesehen ist, sodass also auf einem einzigen Kühlkörper mehrere Trägerplatten mit Lichtquelle und licht formendem Körper angeordnet sind.

Die Erfindung wurde obenstehend an Hand eines Reflektors erörtert, bei dem licht formenden Körper kann es sich aber auch um eine Optik, etwa eine Linse, einen Lichtleiter etc. handeln.

## Patentansprüche

1. Lichtmodul (10) für ein Kraftfahrzeug bzw. für einen Kraftfahrzeug-Scheinwerfer, wobei das Lichtmodul (10) umfasst:
-) einen Kühlkörper (6);
-) eine Trägerplatte (3) für zumindest eine Lichtquelle (2);
-) zumindest eine auf der Trägerplatte (3) angeordnete Lichtquelle (2);
-) einen lichtformenden Körper, beispielsweise einen Reflektor;
wobei die Trägerplatte (3) auf dem Kühlkörper (6) befestigt ist,
wobei die Trägerplatte (3) ein oder mehrere Referenzpositionen (4) zum Referenzieren des lichtformenden Körpers aufweist, und
wobei
der lichtformende Körper einen Befestigungssockel (1') aufweist, mittels welchem Befestigungssockel (1') der lichtformende Körper an der zumindest einen Referenzposition (4) der Trägerplatte (3) referenzierbar ist,
**dadurch gekennzeichnet, dass**
dem Befestigungssockel (1') zumindest ein Rückstellelement (7) zugeordnet ist, mittels welchem der Befestigungssockel (1') zumindest temporär in seiner Referenzposition in Bezug auf die Trägerplatte (3) befestigbar ist, wobei das zumindest eine Rückstellelement (7) in der Referenzposition (4) des Befestigungssockels (1') zwischen dem Befestigungssockel (1') und einem Anschlagbereich (6b) des Kühlkörpers (6) vorgespannt ist, derart, dass der Befestigungssockel (1') in seiner Referenzposition (4) in Bezug auf die Trägerplatte (3) gehalten ist.

2. Lichtmodul nach Anspruch 1, **dadurch gekennzeichnet, dass** die Trägerplatte (3) mit dem Kühlkörper (6) verklebt ist.

3. Lichtmodul nach Anspruch 1 oder 2, **dadurch gekennzeichnet, dass** die zumindest eine Lichtquelle (2) eine LED-Lichtquelle ist, welche eine oder mehrere Leuchtdioden aufweist, und dass die Trägerplatte (3) eine Leiterplatte für die zumindest eine LED-Lichtquelle ist.

4. Lichtmodul nach einem der Ansprüche 1 bis 3, **dadurch gekennzeichnet, dass** zumindest ein, vorzugsweise zwei Befestigungselemente (8) zum Befestigen des Befestigungssockels (1') an dem Kühlkörper (6) vorgesehen ist/sind.

5. Lichtmodul nach Anspruch 4, **dadurch gekennzeichnet, dass** das zumindest eine Befestigungselement (8) eine Feder, z.B. eine Blechfeder, ist, welche vorzugsweise in Form einer Bügelfeder ausgebildet ist.

6. Lichtmodul nach einem der Ansprüche 1 bis 5, **dadurch gekennzeichnet, dass** das Rückstellelement (7) zumindest ein Federelement umfasst.

7. Lichtmodul nach Anspruch 6, **dadurch gekennzeichnet, dass** das zumindest eine Federelement einstückig mit dem Befestigungssockel (1') ausgebildet ist.

8. Lichtmodul nach einem der Ansprüche 1 bis 7, **dadurch gekennzeichnet, dass** die Referenzpositionen (4) in Bezug auf die geometrische Mitte der zumindest einen Lichtquelle (2) oder auf den hellsten Bereich der zumindest einen Lichtquelle (2) auf der Trägerplatte (3) angeordnet sind.

9. Lichtmodul nach einem der Ansprüche 1 bis 8, **dadurch gekennzeichnet, dass** die eine oder die mehreren Referenzpositionen (4) in Form von einer oder mehreren Löchern, beispielsweise Langlöchern (4a), und/oder in Form von einer oder mehreren, vorzugsweise geradlinig verlaufenden Referenzkanten (4b) ausgebildet ist.

10. Lichtmodul nach einem der Ansprüche 1 bis 9, **dadurch gekennzeichnet, dass** die Referenzpositionen (4) gebohrt und/oder gefräst sind.

11. Lichtmodul nach einem der Ansprüche 1 bis 10, **dadurch gekennzeichnet, dass** der Kühlkörper (6) zwei Abschnitte (6a, 6a') aufweist, welche vorzugsweise rechtwinkelig zueinander stehen, und wobei die Trägerplatte (3) auf einem der Abschnitte (6a) angeordnet ist.

12. Lichtmodul nach Anspruch 11, **dadurch gekennzeichnet, dass** der Anschlagbereich (6b) für das Rückstellelement (7) an einem der beiden Abschnitte (6a, 6a'), vorzugsweise an beiden Abschnitten (6a, 6a') angebracht, z.B. mit diesem oder diesen Abschnitten einstückig ausgebildet ist.

13. Fahrzeugscheinwerfer mit zumindest einem Lichtmodul nach einem der Ansprüche 1 bis 12.

## Claims

1. Lighting module (10) for a motor vehicle or for a motor vehicle headlamp, the lighting module (10) comprising
-) a heat sink (6),
-) a support plate (3) for at least one light source (2),
-) at least one light source (2) arranged on the support plate (3),
-) a light-shaping body such as a reflector,
wherein the support plate (3) is fixed on the heat sink (6),
wherein the support plate (3) comprises one or more reference positions (4) for referencing the light-shaping body, and wherein
the light-shaping body comprises a fastening base (1'), said fastening base (1') being configured to being used for referencing the light-shaping body at the at least one reference position (4) of the support plate (3),
**characterised in that**
at least one restoring element (7) is associated with the fastening base (1'), the fastening base (1') being fixable at least temporarily by means of said at least one restoring element (7) in its reference position relative to the support plate (3), wherein the at least one restoring element (7) is biased in the reference position (4) of the fastening base (1') between the fastening base (1') and a stop portion (6b) of the heat sink (6) such that the fastening base (1') is held in its reference position (4) with respect to the support plate (3).

2. Lighting module according to claim 1, **characterised in that** the support plate (3) is glued to the heat sink (6).

3. Lighting module according to claim 1 or 2, **characterised in that** the at least one light source (2) is a LED light source comprising one or more light-emitting diodes, and that the support plate (3) is a PCB for the at least one LED light source.

4. Lighting module according to any one of claims 1 to 3, **characterised in that** at least one, preferably two, fastening elements (8) is/are provided for fastening the fastening base (1') to the heat sink (6).

5. Lighting module according to claim 4, **characterised in that** the at least one fastening element (8) is a spring, e.g. a sheet metal spring, which is preferably realized as a bow spring.

6. Lighting module according to any one of claims 1 to 5, **characterised in that** the restoring element (7) comprises at least one spring element.

7. Lighting module according to claim 6, **characterised in that** the at least one spring element is formed integral with the fastening base (1').

8. Lighting module according to any one of claims 1 to 7, **characterised in that** the reference positions (4) are arranged on the support plate (3) with respect to the geometric centre of the at least one light source (2) or to the brightest area of the at least one light source (2).

9. Lighting module according to any one of claims 1 to 8, **characterised in that** the one or more reference position(s) (4) is/ are realized as one or more holes, for example elongated holes (4a), and/or as one or more reference edge(s) (4b) preferably running in a straight line.

10. Lighting module according to any one of claims 1 to 9, **characterised in that** the reference positions (4) are drilled and/or milled.

11. Lighting module according to any one of claims 1 to 10, **characterised in that** the heat sink (6) comprises two portions (6a, 6a') which are preferably perpendicularly to one another, and wherein the support plate (3) is arranged on one of said portions (6a).

12. Lighting module according to claim 11, **characterised in that** the stop area (6b) for the restoring element (7) is attached to one of the two portions (6a, 6a'), preferably to both portions (6a, 6a'), for instance realized integral with said portion(s).

13. Motor Vehicle headlamp comprising at least one lighting module according to any one of the claims 1 to 12.

## Revendications

1. Module d'éclairage (10) pour un véhicule automobile ou pour un projecteur de véhicule automobile, le module d'éclairage (10) comprenant
-) un dissipateur de chaleur (6),
-) une plaque de support (3) pour au moins une source de lumière (2),
-) au moins une source de lumière (2) disposée sur la plaque de support (3),
-) un corps de mise en forme de la lumière tel qu'un réflecteur,
dans lequel la plaque de support (3) est fixée sur le dissipateur de chaleur (6),
dans lequel la plaque de support (3) comporte une ou plusieurs positions de référence (4) pour le référencement du corps de mise en forme de la lumière, et dans lequel
le corps de mise en forme de la lumière comprend une base de fixation (1'), le corps de mise en forme de la lumière pouvant être référencé avec ladite base de fixation (1') à ladite au moins une position de référence (4) de la plaque de support (3),
**caractérisé en ce que**
associé à la base de fixation (1') est au moins un élément de rappel (7) au moyen duquel la base de fixation (1') est fixable au moins temporairement dans sa position de référence par rapport à la plaque de support (3), ledit au moins un élément de rappel (7) étant précontraint dans la position de référence (4) de la base de fixation (1') entre la base de fixation (1') et une partie de butée (6b) du dissipateur de chaleur (6) de telle sorte que la base de fixation (1') est maintenue dans sa position de référence (4) par rapport à la plaque de support (3).

2. Module d'éclairage selon la revendication 1, **caractérisé en ce que** la plaque de support (3) est collée au dissipateur de chaleur (6).

3. Module d'éclairage selon la revendication 1 ou 2, **caractérisé en ce que** ladite au moins une source de lumière (2) est une source de lumière LED comprenant une ou plusieurs diodes électroluminescentes, et **en ce que** la plaque de support (3) est une carte de circuit imprimé pour ladite au moins une source de lumière LED.

4. Module d'éclairage selon l'une quelconque des revendications 1 à 3, **caractérisé en ce qu'**au moins un, de préférence deux, éléments de fixation (8) est/sont prévu(s) pour fixer la base de fixation (1') au dissipateur de chaleur (6).

5. Module d'éclairage selon la revendication 4, **caractérisé en ce qu'**au moins un élément de fixation (8) est un ressort, par exemple un ressort en tôle, qui est de préférence réalisé sous forme de ressort en arc.

6. Module d'éclairage selon l'une quelconque des revendications 1 à 5, **caractérisé en ce que** l'élément de restauration (7) comprend au moins un élément de ressort.

7. Module d'éclairage selon la revendication 6, **caractérisé en ce que** ledit au moins un élément de ressort est formé solidairement avec la base de fixation (1').

8. Module d'éclairage selon l'une quelconque des revendications 1 à 7, **caractérisé en ce que** les positions de référence (4) sont disposées sur la plaque de support (3) par rapport au centre géométrique de ladite au moins une source de lumière (2) ou à la zone la plus brillante de ladite au moins une source de lumière (2).

9. Module d'éclairage selon l'une quelconque des revendications 1 à 8, **caractérisé en ce que** la ou les position(s) de référence (4) est/sont réalisée(s) sous la forme d'un ou de plusieurs trous, par exemple des trous allongés (4a), et/ou d'une ou de plusieurs arête(s) de référence (4b) s'étendant de préférence en ligne droite.

10. Module d'éclairage selon l'une quelconque des revendications 1 à 9, **caractérisé en ce que** les positions de référence (4) sont percées et/ou fraisées.

11. Module d'éclairage selon l'une quelconque des revendications 1 à 10, **caractérisé en ce que** le dissipateur de chaleur (6) comprend deux parties (6a, 6a') qui sont de préférence perpendiculaires l'une à l'autre, et dans lequel la plaque de support (3) est disposée sur l'une desdites parties (6a).

12. Module d'éclairage selon la revendication 11, **caractérisé en ce que** la zone d'arrêt (6b) pour l'élément de restauration (7) est fixée à l'une des deux parties (6a, 6a'), de préférence aux deux parties (6a, 6a'), par exemple réalisée solidairement avec ladite ou lesdites parties.

13. Projecteur de véhicule comprenant au moins un module d'éclairage selon l'une quelconque des revendications 1 à 12.
